# EUROPÄISCHE PATENTSCHRIFT

(11) **EP 3 681 346 B1**
(45) Veröffentlichungstag und Bekanntmachung des Hinweises auf die Patenterteilung: **09.06.2021**
(21) Anmeldenummer: 18766241.6
(22) Anmeldetag: 07.09.2018
(51) Int. Cl.: A47B 88/956

(54) **BLENDENTRÄGER UND SCHUBKASTEN**
PANEL CARRIER AND DRAWER
SUPPORT DE PANNEAU ET TIROIR

(30) Priorität: 14.09.2017 DE 102017121382
(43) Veröffentlichungstag der Anmeldung: 22.07.2020
(73) Patentinhaber: Paul Hettich GmbH & Co. KG, 32278 Kirchlengern (DE)
(72) Erfinder: STUFFEL, Andreas, 31675 Bückeburg (DE); PIETSCH, Volker Ulrich, 32257 Bünde (DE)
(74) Vertreter: Dantz, Jan Henning
(86) Internationale Anmeldenummer: PCT/EP2018/074162
(87) Internationale Veröffentlichungsnummer: WO 2019/052921

(56) Entgegenhaltungen:
- EP-A1- 3 167 759
- WO-A1-2011/094774
- WO-A1-2012/068599

## Beschreibung

Die vorliegende Erfindung betrifft einen Blendenträger zur Festlegung einer Frontblende an den Seitenzargen eines Schubkastens gemäß dem Oberbegriff des Anspruchs 1 sowie einen Schubkasten.

Ein gattungsgemäßer Blendenträger ist beispielsweise aus der DE 10 2010 060 720 A1 bekannt. Solche Blendenträger dienen der justierbaren Festlegung der Frontblende an den Seitenzargen eines Schubkastens. Die Justierung der Frontblende ist in der Regel aufgrund fertigungstechnisch nicht vermeidbarer Toleranzen erforderlich.

Zur Justierung der Frontblende werden bei dem oben genannten Stand der Technik Höhenverstellexzenter als auch Seitenverstellschrauben eingesetzt, die mithilfe eines Schraubendrehers verstellbar sind.

Da die Justierung der Frontblende auch durch Nichtfachleute durchgeführt wird, kommt es vor, dass die Mechanik durch Überdrehen der Seitenverstellschraube oder des Höhenverstellexzenters beschädigt oder zerstört wird.

Aus der EP 3 167 759 A1 ist ein in ein Führungsglied einer an einer Seitenzarge befestigten Befestigungsvorrichtung einsteckbarer Blendenträger zur Festlegung einer Frontblende bekannt. Die Befestigungsvorrichtung weist dabei zum Heranziehen des Blendenträgers an eine Frontfläche der Befestigungsvorrichtung eine Schwenkmechanik mit einer Schraubenfeder auf, mit der nach Hintergreifen eines am Blendenträger befestigten Stiftes der Blendenträger an die Frontfläche der Befestigungsvorrichtung herangezogen wird.

Aufgabe der vorliegenden Erfindung ist es, einen Blendenträger und einen Schubkasten der gattungsgemäßen Art derart weiterzuentwickeln, dass eine solche Beschädigung durch Überdrehen vermieden wird.

Diese Aufgabe wird durch einen Blendenträger zur Festlegung einer Frontblende an den Seitenzargen mit den Merkmalen des Anspruchs 1 sowie durch einen Schubkasten mit den Merkmalen des Anspruchs 10 gelöst.

Der erfindungsgemäße Blendenträger zur Festlegung einer Frontblende an den Seitenzargen eines Schubkasten weist ein an der Frontblende befestigbares Trägerteil und ein an der Seitenzarge montierbares, das Trägerteil umgreifendes ein- oder mehrteiliges Basisteil mit zwei zumindest teilweise parallel zueinander ausgerichteten Seitenschenkeln sowie ein erstes Verstellelement zur Justierung der Frontblende auf.

Das erste Verstellelement ist als von einer Schraubenfeder reibschlüssig umgriffener Verstellzapfen ausgebildet, wobei vorteilhaft der Verstellzapfen sich durch Durchgangsöffnungen im Basisteil und eine Gewindebohrung im Trägerteil erstreckt, wobei die Schraubenfeder mit einem Gewinde der Gewindebohrung im Trägerteil kämmt.

Durch den Einsatz eines Verstellzapfens mit diesen umgreifender Schraubenfeder ist eine Justierung der Frontblende in einfacher Weise ermöglicht. Eine Beschädigung durch Überdrehen des Verstellelements ist bei einem solchermaßen ausgebildeten Verstellelement wirksam verhindert, da die Schraubenfeder bei Erreichen einer Endlage auf dem Verstellzapfen durchrutscht, d.h. sich aus einer reibschlüssigen Verbindung am Verstellzapfen löst, wodurch ein sicherer, zerstörungsfreier Überdrehschutz erreicht wird.

Vorteilhaft ist außerdem, dass bei Betätigung des Verstellelements in entgegengesetzter Drehrichtung die Schraubenfeder entsprechend im Eingriff mit dem Verstellzapfen mitgedreht wird und bei Erreichen einer Endlage die Schraubenfeder entsprechend auf dem Verstellzapfen durchrutscht.

Vorteilhafte Ausführungsvarianten der Erfindung sind Gegenstand der Unteransprüche.

Gemäß einer vorteilhaften Ausführungsvariante ist das erste Verstellelement als Seitenverstellelement zur Justierung der Frontblende in einer Richtung senkrecht zu einer Ebene von parallel zueinander ausgerichteten Bereichen der Seitenschenkel ausgebildet.

Das Trägerteil ist dabei in einem von dem Basisteil umgriffenen Kopplungsbereich zwischen den Seitenschenkeln des Basisteils mithilfe des ersten Verstellelements verschiebbar.

Gemäß einer weiteren Ausführungsvariante erstreckt sich der Verstellzapfen durch Durchgangsöffnungen in den Seitenschenkeln des Basisteils, was einen einfachen Aufbau des Blendenträgers ermöglicht.

Nach einer weiteren Ausführungsvariante ist der Verstellzapfen mehrteilig, insbesondere zweiteilig ausgebildet, was das Aufstülpen der Schraubenfeder auf den Verstellzapfen erleichtert.

Gemäß einer weiteren Ausführungsvariante weist der Verstellzapfen ein erstes Zapfenteil mit einem Flansch und einem sich von diesem erstreckenden Halsstück und ein zweites Zapfenteil mit einem Flansch und einem sich von diesem erstreckenden Halsstück auf, wobei die freien Enden der Halsstücke ineinander gepresst sind, was eine einfache und kostengünstige Fertigung des Verstellzapfens ermöglicht.

Die freien Enden der Schraubenfeder liegen gemäß einer bevorzugten Ausführungsvariante unter Vorspannung an einander zugewandten Innenseiten der Flansche an. Dadurch ist in einfacher Weise durch Einstellung der Länge der Schraubenfeder die Federvorspannkraft einstellbar.

Gemäß einer weiteren Ausführungsvariante ist an einander zugewandten Innenseiten der Flansche wenigstens eine Rampe oder Stufe ausgebildet, an der ein freies Ende der Schraubenfeder bis zu einem vorbestimmten Drehmoment abstützbar ist. Eine solche Rampe oder Stufe erzeugt beim Justieren durch Drehen des Zapfenteils ein Geräusch bzw. eine leichte Erschütterung beim Überdrehen der Schraubenfeder über die jeweilige Endlage hinaus und gibt damit dem Benutzer eine hörbare oder mitunter auch fühlbare Rückmeldung, dass die Endstellung erreicht ist.

Zur einfachen Betätigung des ersten Verstellelements sind an einander abgewandten Außenseiten der Flansche bevorzugt Werkzeugaufnahmen, beispielsweise in Gestalt von Kreuzschlitzen ausgebildet.

Der erfindungsgemäße Schubkasten zeichnet sich durch die oben beschriebenen Blendenträger aus, mit denen die Frontblende des Schubkastens an den Seitenzargen festgelegt ist.

Nachfolgend werden bevorzugte Ausführungsbeispiele anhand der beiliegenden Zeichnungen näher erläutert. Es zeigen:
- Fig. 1: eine perspektivische Ansicht eines Schubkastenmöbels mit mehreren Schubkästen,
- Fig. 2: eine perspektivische Ansicht eines Teilstücks einer Frontblende mit daran befestigten Blendenträgern und einer Seitenzarge eines Schubkastens,
- Fig. 3: eine perspektivische Ansicht einer Ausführungsvariante eines Blendenträgers,
- Fig. 4 und 5: perspektivische Explosionsdarstellungen des in Fig. 3 gezeigten Blendenträgers,
- Fig. 6: eine perspektivische Ausschnittsvergrößerung eines in Fig. 5 mit VI bezeichneten Ausschnitts des ersten Verstellelements,
- Fig. 7: eine perspektivische Ansicht eines Teilstücks des Blendenträgers in einer ersten Endlage und
- Fig. 8: eine der Fig. 7 entsprechende Ansicht des Blendenträgers in einer zweiten Endlage.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Blendenträger, des Schubkastens, der Frontblende, des Verstellelements, des Trägerteils, des Basisteils und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Fig. 1 ist mit dem Bezugszeichen 1 ein Möbel bezeichnet, mit mehreren aus einem Möbelkorpus ausziehbaren Schubkästen 2. Jeder der Schubkästen 2 weist dabei einen Schubkastenboden sowie seitliche Seitenzargen 4 sowie an den Seitenzargen 4 festgelegte Frontblende 3 auf.

Zur Festlegung einer Frontblende 3 an den Seitenzargen 4 des jeweiligen Schubkastens 2 dient ein in Fig. 2 gezeigter Blendenträger 5. Je nach Größe bzw. Höhe der Frontblende sind an jeder der Seitenzargen 4 zwei solcher Blendenträger 5 angeordnet.

Jede der Seitenzargen 4 weist in der hier gezeigten Ausführungsvariante einen Zargenadapter 42 auf, der in einer Zargenhülle 41 aufgenommen und an dieser befestigt ist. Der Zargenadapter 42 dient dabei der Montage des bzw. der Blendenträger 5, wie in Figur 2 dargestellt ist.

In den Fig. 3 bis 8 sind Details einer besonderen Ausführungsvariante eines Blendenträgers 5 gezeigt.

Der Blendenträger 5 weist, wie in den Fig. 3 - 5 gezeigt, ein an der Frontblende 3 befestigbares Trägerteil 7 und ein an der Seitenzarge 4 montierbares Basisteil 6 auf. Das Basisteil 6 weist zwei zumindest teilweise parallel zueinander ausgerichtete Seitenschenkel 61, 62 auf.

Ein Mittelsteg 66 verbindet die beiden Seitenschenkel 61, 62 an einem dem Trägerteil 7 nahen Ende der Seitenschenkel 61, 62. Das Trägerteil 7 wird dabei im montierten Zustand von dem Basisteil 6 im Ausführungsbeispiel u-förmig umgriffen. Das Basisteil kann auch mehrteilig sein, z.B. zweiteilig und aus Platten gebildet werden, die durch Verbindungselemente miteinander verbunden sind.

Im Bereich des von dem Mittelsteg 66 abgewandten Endes der Seitenschenkel 61, 62 sind diese über einen Stift 10 miteinander verbunden, der als Widerlager von einem (nicht gezeigten) Arretierhaken einer Arretiereinheit des Zargenadapters 42 hintergriffen wird.

Wie in den Fig. 3 bis 5, 7 und 8 des Weiteren zu erkennen ist, weist der Blendenträger 5 darüber hinaus ein erstes Verstellelement 8 zur Justierung der Frontblende 3 auf.

Das erste Verstellelement 8 weist einen von einer Schraubenfeder 83 umgriffener Verstellzapfen auf, der sich durch Durchgangsöffnungen 63 im Basisteil 6 und einer Gewindebohrung 73 im Trägerteil 7 erstreckt.

Die Schraubenfeder 83 kämmt dabei mit einem Gewinde 74 der Gewindebohrung 73 des Trägerteils 7, wie es in den Fig. 7 und 8 zu erkennen ist.

Das als Seitenverstellelement ausgebildete erste Verstellelement 8 dient der Verschiebung des Trägerteils 7 in einem von dem Basisteil 6 umgriffenen Kopplungsbereich 72 des Trägerteils 7 zwischen den Seitenschenkeln 61, 62 des Basisteils 6. Die Durchgangsöffnungen 63 des Basisteils 6 sind dabei in den beiden Seitenschenkeln 61, 62 vorgesehen, wie es beispielsweise in den Fig. 4 und 5 zu erkennen ist.

Wie in den Fig. 4 und 5 gezeigt, ist der Verstellzapfen bevorzugt mehrteilig, insbesondere zweiteilig ausgebildet.

Der Verstellzapfen weist dabei ein erstes Zapfenteil 81 mit einem Flansch 811 und einem sich von diesem erstreckenden Halsstück 812 auf, sowie ein zweites Zapfenteil 82 mit einem Flansch 821 und einem sich von diesem erstreckenden Halsstück 822. Die freien Enden der Halsstücke 812, 822 sind dabei bevorzugt ineinander gepresst.

Das Halsstück 812 ist dabei bevorzugt in Gestalt einer zylindrischen Hülse ausgebildet, während das Halsstück 822 vorzugsweise entsprechend als Stift ausgebildet ist, der in den hülsenförmigen Hals 812 des ersten Zapfenteils 81 einsteckbar ist.

Das Halsstück 812 des ersten Zapfenteils 81 ist dabei im montierten Zustand von einer Schraubenfeder 83 umgriffen, deren freie Enden unter Vorspannung an einander zugewandten Innenseiten der Flansche 811, 821 anliegen. Dadurch wird durch Drehen des ersten Verstellelements 8 die Schraubenfeder 83 reibungsbedingt mitgedreht. Durch die Drehbewegung der Schraubenfeder 83, die mit dem Gewinde 74 in der Gewindebohrung 73 des Trägerteils 7 kämmt, wird das Trägerteil 7 axial zum Halsstück 812 des ersten Zapfenteils 81 verschoben, wodurch die Frontblende 3 seitlich verschoben wird. Das Basisteil 6 ist ohne großes seitliches Spiel an dem Zargenadapter 42 angeordnet.

Das Trägerteil 7 weist, wie in den Fig. 3 - 5 gezeigt ist, zwei durch einen Kopplungsbereich 72 voneinander getrennte Kopfstücke 71 auf, die jeweilige Aufnahmebohrungen 75 zur Aufnahme von Schrauben oder Bolzen zur Fixierung des Trägerteils 7 an einer Innenseite der Frontblende 3 des Schubkastens 2 dienen. Die Breite der Kopfstücke 71 in Seitenverstellrichtung ist dabei größer als die Breite des Kopplungsbereiches 72. Unterseiten des oberen Kopfes 71 bzw. Oberseiten des unteren Kopfes 71 dienen daher bevorzugt zusätzlich als Führungsflächen für das Basisteil 6.

In einer in Fig. 6 gezeigten besonderen Ausführungsvariante sind an einander zugewandten Innenseiten der Flansche 811, 821 wenigstens eine Rampe 813, 823 oder Stufe ausgebildet, an der ein freies Ende der Schraubenfeder 83 bis zu einem vorbestimmten Drehmoment abstützbar ist.

Mithilfe einer solchen Rampe oder Stufe ist es ermöglicht, bei einem Justieren der Frontblende 3 durch Drehen des ersten Verstellelements 8 haptisch oder durch Geräuschbildung ein Überdrehen der Schraubenfeder 83 nach Erreichen einer Endlage des Trägerteils 7 zwischen den Seitenschenkeln 61, 62 des Basisteils 6 festzustellen, da eine weitere Drehbewegung des ersten Verstellelements 8 nach Erreichen der Endlage zu einem Durchrutschen der Schraubenfeder 83 am jeweiligen Flansch 811, 821 des ersten Verstellelements 8 führt.

In ebenso einfacher Weise kann eine anschließende Justierung der Frontblende 3 in entgegengesetzter Verschieberichtung durch Drehen des ersten Verstellelements 8 in entgegengesetzte Richtung erfolgen. Dabei wird erneut die Schraubenfeder 83 mit dem Verstellzapfen mitgedreht und springt in gleicher Weise nach Erreichen der entsprechenden Endlage aus dem Eingriff mit der Rampe oder Stufe heraus.

Bei einer alternativen Ausführungsvariante ohne eine solche Rampe oder Stufe dreht sich der Verstellzapfen weiter, ohne dass die Schraubenfeder 83 weiter gedreht wird, wobei deren freie Enden in diesem Fall an der Innenseite des jeweiligen Flansches 811, 821 entlang gleiten.

Zur einfachen Drehbetätigung des Verstellzapfens sind an einander abgewandten Außenseiten der Flansche 811, 821 bevorzugt Werkzeugaufnahmen 815, 825 insbesondere in Gestalt von Kreuzschlitzen ausgebildet.

Die Flansche 811, 821 sind, wie insbesondere in Figur 6 gezeigt ist, an ihren Innenseiten bevorzugt mit einem radial verjüngten Absatz 824 ausgebildet, an dem auch die Rampe 813, 823 oder Stufe ausgeformt ist, und dessen Umfang am Innenumfang der Durchgangsöffnung 63 des Basisteils 6 anliegend eine Axialführung des ersten Verstellelements 8 darstellt.

Denkbar ist auch, neben dem ersten Verstellelement 8, das in der hier gezeigten Ausführungsvariante als Seitenverstellelement zur Justierung der Frontblende 3 in einer Richtung senkrecht zu einer Ebene von parallel zueinander ausgerichteten Bereichen der Seitenschenkel 61, 62 ausgebildet ist, ein zweites Verstellelement 9 zur Justierung der Frontblende 3 in einer weiteren Verstellrichtung vorzusehen.

Das in den Fig. 3 bis 5 dargestellte zweite Verstellelement 9 ist hier als Verstellexzenter zur Justierung der Frontblende 3 in einer Richtung parallel zur Längserstreckung des Trägerteils 7 ausgebildet.

Neben dem Einsatz eines solchen ersten Verstellelements 8 zur Seitenverstellung der Frontblende 3 ist es auch denkbar, einen solchen von einer Schraubenfeder umgriffenen Verstellzapfen für eine Höhenverstellung oder eine Neigungsverstellung einzusetzen.

### Bezugszeichenliste

- 1: Möbel
- 2: Schubkasten
- 3: Frontblende
- 4: Seitenzarge
- 41: Zargenhülle
- 42: Zargenadapter
- 5: Blendenträger

- 6: Basisteil
- 61: Seitenschenkel
- 62: Seitenschenkel
- 63: Durchgangsöffnung
- 64: Öffnung
- 65: Bohrung
- 66: Mittelsteg

- 7: Trägerteil
- 71: Kopfstück
- 72: Kopplungsbereich
- 73: Gewindebohrung
- 74: Gewinde
- 75: Aufnahmebohrung

- 8: erstes Verstellelement
- 81: erstes Zapfenteil
- 811: Flansch
- 812: Halsstück
- 813: Rampe
- 815: Werkzeugaufnahme

- 82: zweites Zapfenteil
- 821: Flansch
- 822: Halsstück
- 823: Rampe
- 824: Absatz
- 825: Werkzeugaufnahme
- 83: Schraubenfeder
- 9: zweites Verstellelement
- 10: Stift

## Patentansprüche

1. Blendenträger (5) zur Festlegung einer Frontblende (3) an den Seitenzargen (4) eines Schubkastens (2), aufweisend ein an der Frontblende (3) befestigbares Trägerteil (7) und ein an der Seitenzarge (4) montierbares, das Trägerteil (7) umgreifendes ein- oder mehrteiliges Basisteil (6) mit zwei zumindest teilweise parallel zueinander ausgerichteten Seitenschenkeln (61, 62) sowie ein erstes Verstellelement (8) zur Justierung der Frontblende (3), **dadurch gekennzeichnet, dass** das erste Verstellelement (8) als von einer Schraubenfeder (83) reibschlüssig umgriffener Verstellzapfen ausgebildet ist.

2. Blendenträger (5) nach Anspruch 1, **dadurch gekennzeichnet, dass** der Verstellzapfen sich durch Durchgangsöffnungen (63) im Basisteil (6) und eine Gewindebohrung (73) im Trägerteil (7) erstreckt, wobei die Schraubenfeder (83) mit einem Gewinde (74) der Gewindebohrung (73) im Trägerteil (7) kämmt.

3. Blendenträger (5) nach Anspruch 1 oder 2, **dadurch gekennzeichnet, dass** das erste Verstellelement (8) als Seitenverstellelement zur Justierung der Frontblende (3) in einer Richtung senkrecht zu einer Ebene von parallel zueinander ausgerichteten Bereichen der Seitenschenkel (61, 62) ausgebildet ist, wobei das Trägerteil (7) in einem von dem Basisteil (6) umgriffenen Kopplungsbereich (72) zwischen den Seitenschenkeln (61, 62) des Basisteils (6) mithilfe des ersten Verstellelements (8) verschiebbar ist.

4. Blendenträger (5) nach einem der vorstehenden Ansprüche,, **dadurch gekennzeichnet, dass** das der Verstellzapfen sich durch Durchgangsöffnungen (63) in den Seitenschenkeln (61, 62) erstreckt.

5. Blendenträger (5) nach einem der vorstehenden Ansprüche, **dadurch gekennzeichnet, dass** der Verstellzapfen mehrteilig, insbesondere zweiteilig ausgebildet ist.

6. Blendenträger (5) nach Anspruch 5, **dadurch gekennzeichnet, dass** der Verstellzapfen ein erstes Zapfenteil (81) mit einem Flansch (811) und einem sich von diesem erstreckenden Halsstück (812) und ein zweites Zapfenteil (82) mit einem Flansch (821) und einem sich von diesem erstreckenden Halsstück (822) aufweist, wobei die freien Enden der Halsstücke (812, 822) ineinander gepresst sind.

7. Blendenträger (5) nach Anspruch 6, **dadurch gekennzeichnet, dass** freie Enden der Schraubenfeder (83) unter Vorspannung an einander zugewandten Innenseiten der Flansche (811, 821) anliegen.

8. Blendenträger (5) nach Anspruch 7, **dadurch gekennzeichnet, dass** an einander zugewandten Innenseiten der Flansche (811, 821) mit wenigstens einer Rampe (813, 823) oder Stufe ausgebildet sind, an der ein freies Ende der Schraubenfeder (83) bis zur einem vorbestimmten Drehmoment abstützbar ist.

9. Blendenträger (5) nach einem der vorstehenden Ansprüche 6 bis 8, **dadurch gekennzeichnet, dass** an einander abgewandten Außenseiten der Flansche (811, 821) Werkzeugaufnahmen (815, 825) ausgebildet sind.

10. Schubkasten (2) mit einer an Seitenzargen (4) über Blendenträger (5) festgelegten Frontblende (3), **dadurch gekennzeichnet, dass** mindestens ein Blendenträger (5) gemäß einem der vorstehenden Ansprüche ausgebildet ist.

## Claims

1. Panel carrier (5) for securing a front panel (3) to the side frames (4) of a drawer (2), comprising a carrier part (7) which can be secured to the front panel (3) and a one-part or multi-part base part (6) which can be mounted on the side frame (4) and surrounds the carrier part (7) and which has two lateral limbs (61, 62) aligned at least partially parallel to each other, and a first adjusting element (8) for adjusting the front panel (3), **characterized in that** the first adjusting element (8) is designed as an adjusting pin frictionally enclosed by a coil spring (83).

2. Panel carrier (5) according to claim 1, **characterized in that** the adjusting pin extends through passage openings (63) in the base part (6) and a threaded bore (73) in the carrier part (7), wherein the coil spring (83) meshes with a thread (74) of the threaded bore (73) in the carrier part (7).

3. Panel carrier (5) according to claim 1 or 2, **characterized in that** the first adjusting element (8) is designed as a side adjusting element for adjusting the front panel (3) in a direction perpendicular to a plane of regions of the lateral limbs (61, 62) aligned parallel to one another, wherein the carrier part (7) is displaceable in a coupling region (72), surrounded by the base part (6), between the lateral limbs (61, 62) of the base part (6) with the aid of the first adjusting element (8).

4. Panel carrier (5) according to one of the preceding claims, **characterized in that** the adjusting pin extends through passage openings (63) in the lateral limbs (61, 62).

5. Panel carrier (5) according to one of the preceding claims, **characterized in that** the adjusting pin is designed in several parts, in particular in two parts.

6. Panel carrier (5) according to claim 5, **characterized in that** the adjusting pin comprises a first pin part (81) having a flange (811) and a neck piece (812) extending therefrom and a second pin part (82) having a flange (821) and a neck piece (822) extending therefrom, wherein the free ends of the neck pieces (812, 822) are pressed into each other.

7. Panel carrier (5) according to claim 6, **characterized in that** free ends of the coil spring (83) rest under pretension against mutually facing inner sides of the flanges (811, 821).

8. Panel carrier (5) according to claim 7, **characterized in that** at least one ramp (813, 823) or step are formed on the mutually facing inner sides of the flanges (811, 821), on which a free end of the coil spring (83) can be supported up to a predetermined torque.

9. Panel carrier (5) according to one of the preceding claims 6 to 8, **characterized in that** tool holders (815, 825) are formed on the outer sides of the flanges (811, 821) facing away from each other.

10. Drawer (2) having a front panel (3) secured to side frames (4) via panel carriers (5), **characterized in that** at least one panel carrier (5) is designed according to one of the preceding claims.

## Revendications

1. Support de panneau (5) pour fixer une façade (3) à des côtés de châssis (4) d'un tiroir (2) comprenant une pièce de support (7) qui se fixe à la façade (3) et une pièce de base (6) en une ou plusieurs parties, entourant la pièce de support (7) et se montant sur le côté de châssis (4), en ayant deux branches latérales (61, 62) au moins partiellement parallèles, ainsi qu'un premier élément de réglage (8) pour ajuster la façade (3),
support **caractérisé en ce que**
le premier élément de réglage (8) est une broche de réglage entourée par un ressort hélicoïdal (83) par une liaison par frottements.

2. Support de panneau (5) selon la revendication 1,
**caractérisé en ce que**
la broche de réglage traverse des orifices de passage (63) de la pièce de base (6) et un taraudage (73) de la pièce de support (7),
* le ressort hélicoïdal (83) étant en prise avec le filetage (74) du taraudage (73) dans la pièce de support (7).

3. Support de panneau (5) selon la revendication 1 ou 2,
**caractérisé en ce que**
le premier élément de réglage (8) est réalisé comme élément de réglage latéral pour ajuster la façade (3) dans une direction perpendiculaire au plan de zones des branches latérales (61, 62) orientées parallèlement l'une par rapport à l'autre,
* la pièce de support (7) étant coulissante entre une zone de couplage (72) entourée par la pièce de base (6), entre les branches latérales (61, 62) de la pièce de base (6), à l'aide du premier élément de réglage (8).

4. Support de panneau (5) selon l'une des revendications précédentes,
**caractérisé en ce que**
la broche de réglage passe dans des orifices traversant (63) des branches latérales (61, 62).

5. Support de panneau (5) selon l'une des revendications précédentes,
**caractérisé en ce que**
la broche de réglage est réalisée en plusieurs parties, notamment en deux parties.

6. Support de panneau (5) selon la revendication 5,
**caractérisé en ce que**
la broche de réglage comprend une première partie de broche (81) avec une bride (811) et une pièce de col (812) s'étendant à partir de cette bride ainsi qu'une seconde partie de broche (82) avec une bride (821) et une pièce de col (822) s'étendant à partir de celle-ci, les extrémités libres des pièces de col (812, 822) étant pressées l'une dans l'autre.

7. Support de panneau (5) selon la revendication 6,
**caractérisé en ce que**
les extrémités libres du ressort hélicoïdal (83) s'appliquent avec précontrainte contre les côtés intérieurs tournés l'un vers l'autre des brides (811, 821).

8. Support de panneau (5) selon la revendication 7,
**caractérisé en ce que**
les côtés intérieurs des brides (811, 821) tournés l'un vers l'autre sont réalisés avec au moins une rampe (813, 823) ou un gradin contre lesquels s'appuie l'extrémité libre du ressort hélicoïdal (83) jusqu'à un couple pré-défini.

9. Support de panneau (5) selon l'une des revendications précédentes 6 à 8,
**caractérisé en ce que**
les côtés extérieurs des brides (811, 821) non tournés l'un vers l'autre, forment des prises d'outil (815, 825).

10. Tiroir (2) comportant une façade (3) fixée aux côtés de châssis (4) par des supports de panneau (5),
tiroir **caractérisé en ce que**
au moins un support de façade (5) est réalisé selon l'une quelconque des revendications précédentes.
